# EUROPÄISCHE PATENTSCHRIFT

(11) **EP 1 354 500 B1**
(45) Veröffentlichungstag und Bekanntmachung des Hinweises auf die Patenterteilung: **22.03.2006**
(21) Anmeldenummer: 01273108.9
(22) Anmeldetag: 08.11.2001
(51) Int. Cl.: H05B 41/00

(54) **VORRICHTUNG UND VERFAHREN ZUM MEHRPHASIGEN BETREIBEN EINER GASENTLADUNGS- BZW. EINER METALLDAMPFLAMPE**
DEVICE AND METHOD FOR THE MULTI-PHASE OPERATION OF A GAS DISCHARGE OR METAL VAPOUR LAMP
DISPOSITIF ET PROCEDE DE FONCTIONNEMENT POLYPHASE D'UNE LAMPE A DECHARGE OU A VAPEUR METALLIQUE

(30) Priorität: 15.01.2001 DE 10102408
(43) Veröffentlichungstag der Anmeldung: 22.10.2003
(73) Patentinhaber: Eckert Elektronik GmbH, 78591 Durchhausen (DE)
(72) Erfinder: ECKERT, Dietrich, 78591 Durchhausen (DE)
(74) Vertreter: Pfau, Anton Konrad
(86) Internationale Anmeldenummer: PCT/EP2001/012950
(87) Internationale Veröffentlichungsnummer: WO 2002/056644

(56) Entgegenhaltungen:
- EP-A- 0 782 245
- DE-A- 19 908 697
- US-A- 5 633 793

## Beschreibung

Die vorliegende Erfindung betrifft Vorrichtungen und Verfahren zum Betreiben einer Gasentladungslampe und betrifft insbesondere lichttechnische Anlagen, in denen Gasentladungslampen mittels elektronischer Vorschaltgeräte betrieben werden.

Die Anwendung von Gasentladungslampen und insbesondere von Leuchtstoffröhren ist in vielen industriellen und wirtschaftlich orientierten Bereichen aufgrund des im Vergleich zu Leuchten mit Glühfäden höheren Wirkungsgrads und der durch die Auswahl der Leuchtstoffbeschichtung in weiten Grenzen einstellbaren Lichtcharakteristik weit verbreitet. Vor allem bei Anwendungen, in denen nicht nur ein hoher Wirkungsgrad sondern auch eine stabile, d.h. flackerfreie Ausleuchtung, oder eine kontinuierliche Einstellung der Beleuchtungsstärke einer Gasentladungslampe gefordert wird, werden zumeist elektronische Vorschaltgeräte eingesetzt, die einen Betrieb der Gasentladungslampe bei hohen Frequenzen im Bereich von etwa 20 kHz bis 50 kHz erlauben, so dass das Flackem im Gegensatz zu Gasentladungslampen, die lediglich mittels einer Drosselspule bei Netzfrequenz betrieben werden, vermieden wird bzw. nicht mehr erkennbar ist, wobei durch geeignete Ansteuerung des elektronischen Vorschaltgeräts die Beleuchtungsstärke in weiten Grenzen variierbar ist.

Die zunehmende Verwendung von elektronischen Vorschaltgeräten führt jedoch zu einer vermehrten Abstrahlung von Störsignalen, die durch den Schaltbetrieb der in dem elektronischen Vorschaltgerät verwendeten Schaltelementen, zumeist MOSFET- oder Bipolartransistoren, erzeugt werden. Ferner ergibt sich durch die Verwendung eines elektronischen Vorschaltgeräts eine deutliche nicht-sinusförmige Stromentnahme aus dem Netz, die zu einer beträchtlichen Einspeisung von Oberwellen in das Stromnetz und damit zu einer Belastung des Netzes führen. Als Folge davon hat der Gesetzgeber Vorgaben hinsichtlich der Erzeugung von Oberwellen von elektronisches Vorschaltgerät, insbesondere im Leistungsbereich bis 1000W, erlassen, die nicht überschritten werden dürfen. Aus diesem Grunde ist dem elektronischen Vorschaltgerät ein multiplizierender Aufwärtswandler vorgeschaltet, der auch als Leistungsfaktorregler bezeichnet wird, um den Leistungsfaktor nahe bei 1 zu halten, d.h., um den Strom im wesentlichen sinusförmig und in Phase zur Spannung aus dem Netz zu entnehmen.

Der Leistungsfaktorregler erfordert allerdings in der Regel ein weiteres Schalterelement und eine Induktivität, so dass der Bauteilaufwand deutlich zunimmt. Des weiteren lässt sich mit vertretbaren Aufwand zumeist ein Wirkungsgrad des Leistungsfaktorreglers von etwa höchstens 95% erreichen, so dass der Gesamtwirkungsgrad des Systems bestehend aus Leistungsfaktorregler, elektronisches Vorschaltgerät und Gasentladungslampe reduziert wird. Der im Leistungsfaktorregler verwendete Aufwärtswandler arbeitet im Schalterbetrieb und trägt damit zu einer weiteren Erhöhung der Störstrahlung bei, so dass ein erheblicher Aufwand zur Filterung der Störstrahlung und entsprechende teure metallische Gehäuse notwendig sind.

Die Druckschrift EP 0 782 245 A2 zeigt einen Dreiphasenbrückengleichrichter zur Ansteuerung einer Inverterschaltung gemäß den Merkmalen des Oberbegriffs des Anspruchs 1.

Druckschrift US 5,633,793 zeigt einen geschalteten Gleichrichter mit einer sehr schnellen Diode im Stromweg, um damit die Rückwärtserholungsverlsute der Diode zu reduzieren, ohne dass eine Einrichtung zum Weichenschalten erforderlich ist. Des weiteren kann eine Vorrichtung für das Schalten beim Nulldurchgang der Spannung sowie beim Nulldurchgang des Stroms erreicht werden, in dem ein einfaches Hilfsnetzwerk über dem Gleichspannungszweig vorgesehen wird, das lediglich während der kurzen Übergangsphasen beim Schalten des Brückengleichrichters in Funktion ist.

Angesichts dieser Sachlage ist es eine Aufgabe der vorliegenden Erfindung, Mittel bereitzustellen, um den Bauteileaufwand einzuschränken und dabei gleichzeitig das geforderte Maß an elektromagnetischer Verträglichkeit (EMV) und geringem Oberwellengehalt sicherzustellen.

Diese Aufgabe wird gemäß einer Vorrichtung nach Anspruch 1 und einem Verfahren nach Anspruch 22 gelöst.

Durch die Gleichrichtung der Mehrphasenwechselspannung mittels des Vollweggleichrichters ergibt sich am Ausgang des Gleichrichters eine Gleichspannung mit nur noch einer geringen Welligkeit. Beispielsweise beträgt beim europäischen 3-Phasen-Netz die Welligkeit bei einer 6-Punkt-Schaltung nur noch etwa 10% mit einer Frequenz, die der sechsfachen Netzfrequenz entspricht. Diese gleichgerichtete Spannung kann direkt dem elektronischen Vorschaltgerät zugeführt werden, so dass der aufwendige Leistungsfaktorregler entfallen kann. Aufgrund der geringen Welligkeit in Verbindung mit der höheren Frequenz der Spannungswelligkeit treten bei der Beleuchtungsstärke der Gasentladungslampe oder der Metalldampflampe ebenfalls nur sehr geringe, aufgrund der höheren Brummfrequenz für das menschliche Auge nicht wahmehmbare Schwankungen auf, so dass sich ausgezeichnete Beleuchtungseigenschaften ergeben. Insbesondere auf Anwendungsgebieten, in denen ohnehin größere Leistungen und eine Steuerung der mittleren Beleuchtungsstärke erforderlich ist, etwa in Solarien, Anlagen zur Entkeimung von Räumen und Objekten, medizinischen Einrichtungen, etc., ist die Erfindung äußerst vorteilhaft, da dort in der Regel der 3-Phasen-Anschluss ohnehin zur Verfügung steht und die direkte Verwendung der gleichgerichteten Mehrphasenspannung ohne Leistungsfaktorregler den Wirkungsgrad deutlich anhebt. Unterschiedliche Netzspannungen in verschiedenen Ländern (USA, Japan 220V, Europa 380V Außenleiterspannung) können durch eine entsprechende Anpassung des Resonanzkreises berücksichtigt werden, wobei die hohe gleichgerichtete Spannung von etwa 560 bis 600 V (Europa) für das Zünden der Gasentladungslampe von Vorteil ist.

In einer weiteren Ausführungsform ist ein Stützkondensator an der Ausgangsseite des Mehrphasenvollweggleichrichters vorgesehen. Dadurch lassen sich die kurzen Spannungseinbrüche beim Schalten der Halbbrücke im wesentlichen ausgleichen. Durch die direkte Verwendung der gleichgerichteten Mehrphasenspannung kann die Kapazität des Stützkondensators allerdings relativ klein gewählt werden, da dieser nicht die Welligkeit der gleichgerichteten Gleichspannung glätten muss, sondern die Spannung nur während der Schaltvorgänge, die mit der hohen Betriebsfrequenz stattfinden, der Halbbrücke stützen muss. Somit kann auf teure, großvolumige und störanfällige Elektrolytkondensatoren verzichtet werden.

In einer weiteren Ausführungsform weist die Vorrichtung ferner eine Vorsteuerung auf, die das externe Steuersignal gegensinnig zu einer Restwelligkeit der gleichgerichteten Mehrphasenspannung moduliert. Auf diese Weise können selbst die geringfügigen Beleuchtungsschwankungen, sofern diese für gewisse Anwendungen störend sein sollten, weitestgehend ausgesteuert werden.

In einer weiteren Ausführungsform ist ein Resonanzkondensator, der zur Gasentladungslampe parallel geschaltet ist, direkt an der Gasentladungslampe vorgesehen.

Damit lässt sich die Anzahl der Zuleitungen zur Gasentladungslampe verringern. Insbesondere wenn mehrere Gasentladungslampen vorgesehen sind, erlaubt die Unterbringung des jeweiligen Resonanzkondensators direkt an der jeweiligen Gasentladungslampe, dass nur jeweils eine Zuleitung für jede Lampe und eine gemeinsame Rückleitung erforderlich ist, wobei die notwendigen Überwachungsfunktionen für die einzelnen Gasentladungslampen ohne zusätzliche Zuleitungen ausgeübt werden können. Vorzugsweise wird der externe Resonanzkondensator im Startergehäuse untergebracht.

Gemäß einem weiteren Aspekt wird eine Ansteuervorrichtung für mehrere Gasentladungslampen und/oder Metalldampflampen bereitgestellt, mit einer Elektronikplatine, einem auf der Elektronikplatine installierten Mehrphasenvollweggleichrichter, der mit einer Mehrphasenwechselspannungsquelle verbindbar ist, und mehreren auf der Elektronikplatine installierten elektronischen Vorschaltgeräten, wobei jedes elektronische Vorschaltgerät eingangsseitig mit dem Mehrphasenvollweggleichrichter verbunden ist und ausgangsseitig mit jeweils einer der mehreren Gasentladungslampen und/oder Metalldampflampen verbindbar ist.

Durch die direkte Verwendung der gleichgerichteten Mehrphasenwechselspannung kann aus den bereits dargelegten Gründen auf entsprechende Leistungsfaktorregler und entsprechende Siebkondensatoren verzichtet werden, wodurch sich mehrere Gasentladungslampen und/oder Metalldampflampen trotz der hohen benötigten Leistung durch eine einzelne Platine versorgen lassen, da die Schaltung kompakt und ohne zusätzliche, Abwärme erzeugende Leistungsfaktorregler aufgebaut werden kann. Dies ist insbesondere bei Anwendungen vorteilhaft, in denen mehrere Gasentladungslampen und/oder Metalldampflampen auf engem Raumbereich betrieben werden müssen.

Eines oder mehrere der elektronischen Vorschaltgeräte können dabei steuerbar sein, so dass sich die Beleuchtungsstärke der Leuchten einzeln, in Gruppen oder insgesamt verstellen lässt.

Entsprechend einem weiteren Aspekt wird eine dimmbare Beleuchtungsvorrichtung bereitgestellt, mit einem 3-Phasenvollwegbrückengleichrichter, einem Stützkondensator mit einer Kapazität im Bereich von ungefähr 0,1 µF bis 1µF, der an der Ausgangsseite des 3-Phasenvollwegbrückengleichrichter angeordnet ist, einem elektronischen Vorschaltgerät mit einem Steuereingang, das ohne Zwischenschaltung aktiver Komponenten mit dem Stützkondensator verbunden ist, und einer Gasentladungslampe oder Metalldampflampe, die mit dem elektronischen Vorschaltgerät verbunden ist

Durch die direkte Gleichrichtung der 3-Phasenspannung unter Verwendung eines Stützkondensators mit einer kleinen Kapazität lassen sich Material- und Herstellungskosten senken, wobei gleichzeitig eine ausgezeichnete EMV und ein hoher Leistungsfaktor erzielt werden.

Gemäß einem weiteren Aspekt der vorliegenden Erfindung wird ein Verfahren zum Steuern einer lichttechnischen Anlage bereitgestellt, wobei die lichttechnische Anlage eine Mehrphasenwechselspannungsquelle, einen Mehrphasenvollweggleichrichter, ein elektronisches Vorschaltgerät und eine Gasentladungslampe oder eine Metalldampflampe aufweist. Das Verfahren umfasst die Schritte: Gleichrichten der Mehrphasenwechselspannung, Zuführen der gleichgerichteten Spannung zu dem elektronischen Vorschaltgerät, Erzeugen eines Steuersignals, das zur Einstellung der Beleuchtungsstärke der Gasentladungslampe oder Metalldampflampe dient, und Zuleiten des Steuersignals zu dem elektronisches Vorschaltgerät, um die Beleuchtungsstärke der Gasentladungslampe oder Metalldampflampe einzustellen, wobei der Leistungsfaktor größer oder gleich 0,95 ist.

Das Betreiben lichttechnischer Anlagen kann efindungsgemäß mit einem zum Stand der Technik aufgrund der direkt im elektronischen Vorschaltgerät verwendeten gleichgerichteten Spannung deutlich reduzierten Materialaufwand und einem verbesserten Wirkungsgrad ausgeübt werden. Dadurch lässt sich die Wirtschaftlichkeit von beispielsweise Sonnenstudios, Entkeimungsanlagen, und medizinischen Geräten für lichttherapeutische Behandlung, etc deutlich steigern, wobei aufgrund des Wegfalls eines oder mehrerer Leistungsfaktorregler die EMV mit minimalen Aufwand deutlich innerhalb der gesetzlichen Bestimmung liegt

In einer weiteren Ausführungsform erfolgt die Erzeugung des Steuersignals auf der Grundlage eines oder mehrerer der folgenden Parameter: Zeitdauer der beabsichtigten Strahlungsemission der Gasentladungslampe oder Metalldampflampe, aktuelle Beleuchtungsstärke der Gasentladungslampe, über einen vordefinierten Zeitraum integrierte Beleuchtungsstärke, Betriebsalter der Gasentladungslampe, physikalische und/oder biologische Wirkung der emittierten Strahlung auf ein spezifiziertes Objekt, Betriebstemperatur der Gasentladungslampe und Betriebstemperatur eines bestimmten Bereichs des elektronisches Vorschaltgeräts.

Durch die parameterabhängige Steuerung der lichttechnischen Anlage lässt sich eine dosierte Einstellung der Beleuchtungsstärke in einem weiten Einstellbereich erreichen, wobei aufgrund des fehlenden Leistungsfaktorreglers lediglich die Dimensionierung des elektronisches Vorschaltgeräts für den gewünschten Leistungsstellbereich notwendig ist und daher der Material- und Kostenaufwand im Vergleich zu einer herkömmlichen Anlage gering ist. Die Erzeugung des Steuersignals kann dabei anwendungsspezifisch mittels geeigneter Parameter stattfinden. Beispielsweise ergibt sich bei der Verwendung der lichttechnischen Anlage in einer Sonnenbank das Problem, dass die emittierte Strahlung möglichst nur in einem gewissen Frequenzbereich und mit einer bestimmten Intensität auftreten soll. Durch Vorsehen geeigneter Sensoren kann die emittierte Strahlung überwacht und ein von den Sensoren ausgegebenes Signal kann als ein Parameter zur Erzeugung des Steuersignals verwendet werden. Ein entsprechendes Sensorausgangssignal kann z.B. das Überschreiten einer maximalen momentanen Strahlungsintensität und/oder einer maximalen oder gewünschten integrierten Intensität anzeigen.

In einer Ausführungsform kann dabei die Steuerung mittels eines Soll- und Istwerts als ein geregelter Vorgang durchgeführt werden, so dass ein oder mehrere geeignete Parameter für den spezifischen Anwendungsfall gewählt werden können und die zugeordneten Parameterwerte kontinuierlich oder schrittweise abgefragt und für die Erzeugung des Steuersignals verwendet werden. Somit kann beispielsweise in der zuvor genannten Sonnenbank eine effiziente Dosierung ohne gesundheitliche Gefährdung vorgenommen werden, wenn beispielsweise die aktuelle Beleuchtungsstärke einem ermittelten Sollwert nachgeführt wird. Insbesondere in Verbindung mit einer Vorrichtung der zuvor genannten Art, mit der sich mit einer einzigen Platine mehrere Gasentladungslampen und/oder Metalldampflampen steuern lassen, ergibt sich eine kompakte, energieeffiziente und kostengünstige Möglichkeit zur Steuerung der lichttechnischen Anlage in großem Maßstab.

Alternativ oder zusätzlich können geeignete Parameterwerte für die Steuerung oder Regelung der lichttechnischen Anlage, insbesondere für medizinische Geräte zur licht- und strahlungstherapeutischen Behandlung, aus entsprechenden vorbestimmten Modellen des Bestrahlungsvorgangs oder anderer Hilfsmittel gewonnen werden. So lässt sich aus der Angabe eines bestimmten Hauttyps ein zugeordneter Ablauf für den Bräunungsvorgang bestimmen, um damit entsprechende Parameter wie Intensität und Zeitdauer der Bestrahlung fest zu legen. Die entsprechenden Parameterwerte können dabei aktuell ermittelt werden oder beispielsweise in tabellierter Form vorliegen.

In entsprechender Weise lassen sich weitere Parameter bestimmen, etwa die Wirkung der Strahlung auf gewisse Objekte, wie Hautbereiche, Mikroorganismen, bestimmte zu untersuchende Materialien, etc., die dann für die Steuerung und/oder Regelung des Bestrahlungsvorgangs heran gezogen werden können. Dabei kann die Wirkung gemessen werden und/oder durch Modelle bzw. Daten bestimmt sein. Beispielsweise kann aus entsprechenden vorausgehenden Messungen oder Berechnungen die Wirkung auf gewisse Mikroorganismen bei einer spezifizierten Art der Bestrahlung bekannt sein, so dass dann die Beleuchtungsstärke entsprechend angepasst werden kann, um das gewünschte Ergebnis, z.B. Keimzahlverringerung, zu erreichen. Vorteilhaft ist dabei, dass durch die direkte Nutzung der gleichgerichteten Mehrphasennetzspannung eine effiziente und feinfühlige Steuerung bzw. Dimmung der Beleuchtungsstärke über einen Bereich von ca. 20% bis 100% der Leistung möglich ist.

Weitere Ausführungsformen gehen aus den angefügten Patentansprüchen hervor.

Im folgenden werden einige beispielhafte Ausführungsformen anhand der begleitenden Zeichnungen detailliert erläutert, wobei:
- Fig. 1 a: ein Schaltbild einer ersten beispielhaften Ausführungsform zeigt;
- Fig. 1b: eine Variation der in Fig. 1a gezeigten Ausführungsform zeigt, wobei der Resonanzkondensator außerhalb der Schaltungsplatine direkt an der Gasentladungslampe angebracht ist;
- Fig. 2: schematisch eine Ausführungsform darstellt, in der mehrere elektronische Vorschaltgeräte auf einer einzelnen Elektronikplatine zusammengefasst sind;
- Fig. 3: schematisch eine Ausführungsform zeigt, in der im Resonanzkreis ein Transformator zur Anpassung an die Gasentladungslampe oder Metalldampflampe vorgesehen ist; und
- Fig. 4: schematisch eine Anordnung darstellt, in der eine Gasentlandungslampe bzw. eine Metalldampflampe unter Einbeziehung von durch Sensoren unmittelbar gewonnenen Signalen und/oder extern ermittelten Parametern gesteuert wird.

Fig. 1a zeigt schematisch eine Vorrichtung 100 zum Ansteuern einer Gasentladungslampe bzw. Metalldampflampe 106, die in der hier gezeigten Ausführungsform beispielsweise als eine Leuchtstoffröhre ausgeführt sein kann. Die Vorrichtung 100 weist einen Dreiwegevollweggleichrichter 101 auf, der eine Dreiphasenwechselspannung R, S, T gleichrichtet, auf. Entsprechend dem europäischen Standard beträgt die Spannung zwischen zwei Phasen etwa 380V, so dass die ausgangsseitige Spannung des Gleichrichters 101 bei etwa 560 Volt liegt, wobei die Restwelligkeit der gleichgerichteten Spannung etwa 10% beträgt. Aufgrund der Sechspulsschaltung des Gleichrichters 101 weist die Welligkeit die sechsfache Frequenz der Eingangswechselspannung auf.

An der Ausgangsseite des Gleichrichters 101 kann ein Stützkondensator 102 vorgesehen sein, dessen Kapazität allerdings sehr gering sein kann, beispielsweise 0,1 µF bis 1 µF, da der Kondensator 102 nicht die Restwelligkeit der gleichgerichteten Spannung glätten muss, sondern die Spannung während der hochfrequenten Schaltvorgänge stützen soll. An der Ausgangsseite des Gleichrichters 101 kann ferner ein Filter 103 vorgesehen sein, der die elektromagnetische Verträglichkeit (EMV) der Vorrichtung 100 verbessert. Ebenfalls mit der Ausgangsseite des Gleichrichters 101 ist eine Schaltereinrichtung in Form einer Halbbrücke 104 verbunden, die in dem gezeigten Beispiel zwei MOSFET-Transistoren T₁ und T₂ umfasst, deren gemeinsamer Anschluss mit einer Spule 105 verbunden ist, die eine Induktivität L_{R} aufweist. Der andere Anschluss der Spule 105 ist mit einem Anschluss der Gasentladungslampe 106 verbindbar, deren andere Elektrode mit einem Kondensator 107, der eine Kapazität C_{R} aufweist, verbunden ist. Eine Ansteuerschaltung 108 ist ausgebildet, die Gatesignale für die Transistoren T₁ und T₂ bereitzustellen. Ferner besitzt die Ansteuerschaltung 108 einen Steuereingang 109 zum Zuführen einen Steuersignals zur Einstellung der Beleuchtungsstärke der Gasentladungslampe 106. Der Einfachheit halber sind weitere Schaltungselemente, die beispielsweise dem Vorheizen der Elektroden der Gasentladungslampe 106 oder diversen Schutzeinrichtungen zur Vermeidungen von Überströmen und Überspannungen dienen, nicht dargestellt. Ferner ist anzumerken, dass diverse Schaltungsvarianten hinsichtlich der Schaltereinrichtung 104 möglich sind. So kann anstelle der Halbbrücke eine Vollbrücke, oder ein einzelnes Schaltelement als (Resonanz-) Aufwärtswandler verwendet werden.

Während des Betriebs der Vorrichtung 100 wird die Wechselspannung RST mittels der Dioden im Gleichrichter 101 gleichgerichtet, wobei standardmäßige Gleichrichterbrücken oder bei Bedarf schnell schaltende Dioden mit einer kurzen Rückerholungszeit verwendet werden können. Aufgrund der direkten Gleichrichtung des Dreiphasenwechselstroms weist die gleichgerichtete Spannung lediglich eine geringe Welligkeit von etwa 10% bis 12% auf, so dass im Gegensatz zu konventionellen elektronischen Vorschaltgeräten diese Spannung direkt verwendbar ist, ohne dass eine Regelung des Leistungsfaktor mittels eines zusätzlichen Leistungsfaktorreglers notwendig ist. Die Ansteuerschaltung 108 erzeugt in Reaktion auf ein extern zugeführtes oder intern erzeugtes Steuersignal die Gateansteuersignale für die Transistoren T₁ und T₂ mit einer Frequenz und/oder einem Tastgrad, die bzw. der dem Steuersignal entspricht. Der aus der Spule 105, der Gasentladungslampe 106 und aus dem Kondensator 107 gebildete Resonanzkreis wird mit der durch das externe oder intern erzeugten Steuersignal vorgegebenen Frequenz erregt, so dass die Gasentladungsröhre 106 zum Leuchten gebracht wird. Eine typische Betriebsfrequenz liegt bei 20 bis 60 kHz, wobei die geringfügigen Beleuchtungsstärkeschwankungen, die durch die Restwelligkeit der gleichgerichteten Wechselspannung bedingt ist, aufgrund der sechsfachen Frequenz der Eingangswechselspannung kaum bzw. gar nicht wahmehmbar sind. Wie bereits erwähnt wurde kann vorteilhafterweise die Kapazität des Stützkondensators 102 so gewählt werden, dass die Spannung während der Schaltvorgänge der Transistoren T₁ und T₂ annähemd konstant bleibt, so dass Werte von 0.1µF bis 1µF oder vorzugsweise von 0.1µF bis 0.67µF ausreichen. Ferner kann die Restwelligkeit durch eine entsprechende Vorsteuerung (nicht gezeigt) ausgeglichen werden, indem der Ansteuerschaltung 108 beispielsweise mittels eines Spannungsteilers die gleichgerichtete Wechselspannung zugeführt wird, so dass die durch die Restwelligkeit hervorgerufene Beleuchtungsschwankung im wesentlichen kompensiert werden kann.

Selbstverständlich kann ein Stützkondensator 102 mit großer Kapazität vorgesehen werden, um die Restwelligkeit am Brückengleichrichter zu glätten, wobei dann jedoch abhängig von dem zu erwartenden Ausgangsstrom ein entsprechend groß dimensionierter Elektrolytkondensator zu verwenden wäre.

Fig. 1b zeigt eine Ausführungsform, die hinsichtlich der Ansteuerung der Gasentladungslampe 106 identisch zur Ausführungsform aus Fig. 1a ist. Gleiche Teile sind daher mit gleichen Bezugszeichen belegt und die Beschreibung dieser Komponenten wird weggelassen.

In Fig. 1b ist die Spule 105 mit einem Koppelkondensator 120 in Reihe verbunden, der eine Kapazität C_{K} aufweist, die beispielsweise im Bereich zwischen 50 und 200 nF liegt. Die Resonanzkapazität C_{K} ist in dieser Ausführungsform außerhalb des Aufbaus für die Vorrichtung 100 direkt an der Gasentladungslampe 106 vorgesehen. Ferner kann parallel zum Resonanzkondensator C_{K} ein Widerstand 121, beispielsweise aus zwei oder mehreren Einzelwiderständen bestehend, vorgesehen werden. Diese Ausführungsform benötigt lediglich zwei Zuleitungen zur Gasentladungslampe 106, wobei dennoch die Überwachung der Lampenwendel sowie eine entsprechende Lampenüberwachung möglich ist. In der Ausführungsform sind die entsprechenden Zuleitungen (insgesamt vier Anschlüsse pro Entladungslampe) der Einfachheit halber nicht gezeigt. Der Resonanzkondensator 107 und gegebenenfalls die Widerstände 121 können im Startergehäuse untergebracht sein. Somit lassen sich auch bereits bestehende Lichtanlagen mit der vorliegenden Erfindung verwenden.

Ferner können mehrere Entladungslampen 107. jeweils mit einem zugeordnetem Resonanzkondensator im Startergehäuse angesteuert werden, wobei dann lediglich eine gemeinsame Masse-Leitung und jeweils nur eine Zuleitung aus einer entsprechenden Halbbrücke 104 erforderlich sind. Dadurch wird gegenüber konventionellen Anlagen eine deutliche Materialeinsparung sowie ein geringerer Installationsaufwand erreicht.

In einer weiteren nicht gezeigten Ausführungsform ist der Dreiphasenvollweggleichrichter 101 sowie der Kondensator mit gegebenenfalls zusätzlichen Filterelementen auf einer separaten Platine untergebracht, von der aus mehrere Halbbrückenschaltungen 104, die auf einer oder mehreren Platinen angeordnet sein können, versorgt werden.

Fig. 2 zeigt schematisch eine weitere Ausführungsform, in der eine Vorrichtung 200 zum Ansteuem mehrerer Gasendadungslampen bzw. Metalldampflampen 206 einen Gleichrichter 201, der wiederum ein Dreiphasenvollweggleichrichter ist, optional einen Stützkondensator 202 an der Ausgangsseite des Gleichrichters 201 und mehrere elektronische Vorschaltgeräte 204 mit entsprechenden Steuereingängen 206 umfasst. Aufgrund des Wegfalls der konventionellen Leuchtansteuerungen notwendigen Leistungsfaktorreglern, lassen sich mehrere elektronische Vorschaltgeräte auf kompakte Weise auf einer einzelnen Elektronikplatine anordnen. Durch das Vermeiden der zusätzlichen, Wärme erzeugenden Leistungsfaktorregler lassen sich somit auch relativ große Leistungen durch relativ kompakte Ansteuereinheiten steuern. Ferner kann anstelle oder zusätzlich ein EMV-Filter vorgesehen werden.

Fig. 3 zeigt schematisch eine weitere Ausführungsform einer Vorrichtung 300 zum Betreiben einer Gasentladungslampe bzw. Metalldampflampe 306. An der Ausgangsseite eines Dreiphasenvollweggleichrichters 301 ist ein Stützkondensator 302 mit einer Kapazität im Bereich von 0,1 µF bis 1 µF vorgesehen. Eine Halbbrückenschaltung 304 ist an einen Resonanzkreis angeschlossen, der eine Spule 305 mit einer Induktivität L_{R} und einen Kondensator 307 mit einer Kapazität C_{R}, sowie einen Transformator 310 zur Anpassung der Spannung an die Gasentladungslampe 306 umfasst. Ferner ist eine Diodenhalbbrücke 311, 312 zur Klemmung der Kondensatorspannung vorgesehen. Auf der Sekundärseite des Transformators 310 ist ein Gleichrichter 313 mit einem Ausgangskondensator 314 vorgesehen.

Während des Betriebs wird die Halbbrücke 304 mittels einer nicht gezeigten Ansteuerschaltung mit einer Frequenz angesteuert, die unterhalb der Resonanzfrequenz $( {F}_{R} = 1 / ( 2 π \sqrt{{L}_{R} {C}_{R}} ) )$ ist. Bei Einschalten des oberen Brückentransistors erfolgt eine sinusförmige Stromhalbschwingung, wobei der Transformator 310 lediglich als Stromquelle dient, die eine Spannung aufweist, die der rücktransformierten Ausgangsspannung am Kondensator 314 und damit der Spannung an der Gasentladungslampe 306 entspricht. Um eine optimale Energieübertragung während dieser Halbschwingung zu gewährleisten, wird vorzugsweise das Wicklungsverhältnis des Transformators 310 so gewählt, dass sich bei Nennbetrieb in etwa die halbe Brückenspannung an der Primärseite des Transformators 310 einstellt. Wenn der sinusförmige Schwingkreisstrom auf Null zurückgeht, ist der Kondensator 307 im wesentlichen auf die Brückeneingangsspannung aufgeladen, und der Schwingkreisstrom bleibt bei Null, so dass sich nun der obere Schalttransistor ohne Schaltverluste aufschalten lässt.

Ein entsprechendes Verhalten ergibt sich beim Einschalten des unteren Transistors, wodurch der Kondensator 307 durch den sinusförmigen Schwingkreisstrom entladen und Energie an die Gasentladungslampe 306 übertragen wird. Nach Ablauf der halben Schwingungsperiode kann dann der untere Transistor ebenfalls ohne Verluste ausgeschaltet werden. Aufgrund dieser Anordnung lassen sich sehr hohe Schaltfrequenzen aufgrund der deutlich reduzierten Schaltverluste erreichen, so dass die die Resonanzfrequenz bestimmenden Elemente sehr klein und damit kostengünstig gewählt werden können. Insbesondere kann die Streuinduktivität des Transistors 310 als die Induktivität L_{R} verwendet werden, so dass keine zusätzliche Spule 305 notwendig ist. Die Energieübertragung an die Gasentladungslampe 306 kann in einfacher Weise durch Verändem der Schaltfrequenz der Brücke 304 gesteuert werden. Aufgrund der reduzierten Schaltverluste ergibt sich ein deutlich verbessertes EMV-Verhalten, so dass unter Umständen kein oder nur ein kleiner kostengünstiger EMV-Filter notwendig ist. Durch diese Anordnung lassen sich Schaltfrequenzen im Bereich von 20 bis 1000 kHz bei hohem Wirkungsgrad erreichen.

Fig. 4 zeigt schematisch eine weitere Vorrichtung 400 zum Betreiben einer Gasentladungslampe bzw. Metalldampflampe 406, wobei ein Dreiphasenvollweggleichrichter 401 mit einem elektronischen Vorschaltgerät 404 verbunden ist, an das die Gasentladungslampe 406 angeschlossen ist. Das elektronische Vorschaltgerät 404 weist eine externe oder integrale Ansteuerschaltung 408 auf, die mit einer Parametererzeugungseinrichtung 409 und/oder einem oder mehreren Sensoren 420, beispielsweise als lichtempfindlicher Sensor, Stromsensor, Temperatursensor und dergleichen ausgebildet, verbunden ist. Die Vorrichtung 400 repräsentiert beispielsweise eine lichttechnische Anlage, die verwendbar ist in Solarien, lichttherapeutischen Einrichtungen, Anwendungsbereichen, die eine Entkeimung von Räumen bzw. Objekten oder medizinischen Geräten, und dergleichen. Durch die direkte Verwendung der gleichgerichteten Dreiphasenspannung lässt sich in kompakter und energieeffizienter Weise eine Steuerung der Beleuchtungsstärke der Gasentladungslampe 406 erreichen. Dabei kann die Steuerung der Beleuchtungsstärke aufgrund von Parametern durchgeführt werden, deren Parameterwerte beispielsweise auf der Grundlage der von den Sensoren 420 gelieferten Signale ermittelt werden. Beispielsweise kann der Sensor 420 die spektrale Verteilung und/oder die Intensität der momentan emittierten Strahlung erfassen und ein entsprechendes Signal an die Ansteuerschaltung 408 liefern. Die Ansteuerschaltung kann dabei beispielsweise einen Integrator aufweisen, so dass zusätzlich die über einen vordefinierten Zeitraum integrierte Beleuchtungsstärke ermittelt werden kann. Aus der aktuellen und/oder gemittelten Beleuchtungsstärke kann dann ein Ansteuersignal für die gewünschte Beleuchtungsstärke erzeugt werden.

Ferner ist es möglich, alternativ oder zusätzlich Signale aus entsprechenden Stromsensoren und/oder Temperatursensoren, die beispielsweise die Temperatur empfindlicher Baugruppen des elektronischen Vorschaltgeräts überwachen, bei der Erzeugung des Ansteuersignals zu berücksichtigen.

Für viele Anwendungen ist es nicht nur wichtig, dass die Gasentladungslampe 406 zuverlässig und energiesparend steuerbar ist, sondern auch, dass die Steuerung in Hinblick auf wichtige Parameter, die die Wirkung der von der Gasentladungslampe ausgesandten Strahlung beschreiben, durchführbar ist. Dazu kann die Parametererzeugungseinrichtung 409 über entsprechende Mittel verfügen, um das Ansteuersignal in Übereinstimmung mit entsprechenden Parameterwerten zu erzeugen. Beispielsweise kann die Einrichtung 409 in Tabellenform entsprechende Grenzwerte für die Beleuchtungsstärke und die Beleuchtungsdauer der Gasentladungslampe 406 beinhalten, die jeweils einem bestimmten Haupttyp zugeordnet sind. Dies ist besonders vorteilhaft in Solarien, wobei vor Bräunungsbeginn der Haupttyp festlegbar ist, und die Beleuchtungsstärke in Abhängigkeit des entsprechenden maximalen Wertes bzw. der maximalen Beleuchtungsdauer durchgeführt wird.

Des weiteren lassen sich in der Einrichtung 409 die physikalischen bzw. biologischen Wirkungen auf zum Beispiel Mirkoorganismen und bestimmte Materialien speichern oder berechnen, so dass die Steuerung der Gasentladungslampe 406 im Hinblick auf eine gewünschte Wirkung der emittierten Strahlung ausgeführt wird. So kann z.B. bei der Entkeimung oder der Materialbehandlung oder der medizinischen Behandlung ein spezieller Beleuchtungs- bzw. Bestrahlungsablauf für ein optimales Ergebnis erforderlich sein.

In einer vorteilhaften Weiterbildung ist eine Rückkopplungsschleife vorgesehen, so dass ein Soll- und ein Istwert einer entsprechenden Regelgröße, z.B. die Beleuchtungsstärke, gebildet werden, und der Istwert dem Sollwert ständig nachgeführt wird. Eine entsprechende Ermittlungen von Soll- und Istwerten bzw. von Parameterwerten kann mittels eines Mikrocomputers und/oder einer externen Quelle, etwa eines Personalcomputers, und entsprechenden Speichermitteln erreicht werden.

## Patentansprüche

1. Vorrichtung (100) mit:
einem Mehrphasenvollweggleichrichter (101), der eingangsseitig mit einer Mehrphasenspannungsquelle zu verbinden ist,
einer gesteuerten Schaltereinrichtung (104), die eingangseitig mit der Ausgangsseite des Mehrphasenvollweggleichrichters (101) verbunden ist, und
einer Steuerschaltung (108) zur Ansteuerung der Schaltereinrichtung (104) entsprechend einem extern zugeführten und/oder intern erzeugten Steuersignal (109),
**dadurch gekennzeichnet, dass**
der Mehrphasenvollweggleichrichter ein passiver Vollwegbrückengleichrichter ist und ohne Zwischenschaltung aktiver Komponenten mittels eines Stützkondensators mit der Schaltereinrichtung (104) verbunden ist, und
die gesteuerte Schaltereinrichtung (104) ausgangsseitig mit einem Resonanzkreis (105, 107) zum Betrieb einer Gasentladungslampe (106) verbunden ist, wobei mittels des Steuersignals (109) die in die Gasentladungslampe (106) eingekoppelte Energie zum Steuern der Beleuchtungsstärke der Gasentladungslampe (106) gesteuert wird.

2. Vorrichtung zum Steuern der Beleuchtungsstärke einer Gasentladungslampe nach Anspruch 1, **dadurch gekennzeichnet, dass** ein Stützkondensator an der Ausgangsseite des Mehrphasenvollweggleichrichters vorgesehen ist.

3. Vorrichtung zum Steuern der Beleuchtungsstärke einer Gasentladungslampe nach Anspruch 1 oder 2, **dadurch gekennzeichnet, dass** eine Frequenz zur Ansteuerung der Halbbrücke im Bereich von 20 kHz bis 1 MHz liegt.

4. Vorrichtung zum Steuern der Beleuchtungsstärke einer Gasentladungslampe nach einem der Ansprüche 1 bis 3, **dadurch gekennzeichnet, dass** die Vorrichtung ferner eine Vorsteuerung aufweist, die das externe Steuersignal gegensinnig zu einer Restwelligkeit der gleichgerichteten Mehrphasenspannung moduliert.

5. Vorrichtung zum Steuern der Beleuchtungsstärke einer Gasentladungslampe nach einem der Ansprüche 1 bis 4, **dadurch gekennzeichnet, dass** die Vonichtung für den Betrieb an einem 3-Phasen-Wechselstromnetz ausgebildet ist.

6. Vorrichtung zum Steuern der Beleuchtungsstärke einer Gasentladungslampe nach einem der Ansprüche 1 bis 5, **dadurch gekennzeichnet, dass** eine Rückkopplungsstrecke vorgesehen ist, so dass die der Gasentladungslampe zugeführte Energie hinsichtlich einer Regelgröße regelbar ist.

7. Vorrichtung zum Steuern der Beleuchtungsstärke einer Gasentladungslampe nach Anspruch 6, **dadurch gekennzeichnet, dass** die Regelgröße der Vorrichtung von einer externen Quelle zugeleitet ist.

8. Vorrichtung zum Steuern der Beleuchtungsstärke einer Gasentladungslampe nach Anspruch 6, **dadurch gekennzeichnet, dass** ein Sensor vorgesehen ist, wobei die Regelgröße in Reaktion auf das von dem Sensor ausgegebenen Signal ermittelt wird.

9. Vorrichtung zum Steuern der Beleuchtungsstärke einer Gasentladungslampe nach Anspruch 6, **dadurch gekennzeichnet, dass** die Regelgröße den der Entladungslampe zugeführten Strom und/oder die von der Entladungslampe abgestrahlten Strahlungsintensität und/oder der von der Entladungslampe abgestrahlten spektralen Verteilung und/oder der Wirkung der von der Entladungslampe emittierten Strahlung und/oder der Temperatur der Entladungslampe und/oder der Temperatur der Halbbrücke berücksichtigt.

10. Vorrichtung zum Steuern der Beleuchtungsstärke einer Gasentladungslampe nach einem der Ansprüche 1 bis 9, **dadurch gekennzeichnet, dass** eine Parametererzeugungseinrichtung vorgesehen ist, die einen zur Steuerung der Beleuchtungsstärke verwendeten Parameter erzeugt.

11. Vorrichtung zum Steuern der Beleuchtungsstärke einer Gasentladungslampe nach Anspruch 10, **dadurch gekennzeichnet, dass** der Parameter die Zeitdauer der Ansteuerung der Gasentladungslampe und/oder den zeitlichen Verlauf der Beleuchtungsstärke beschreibt.

12. Vorrichtung zum Steuern der Beleuchtungsstärke einer Gasentladungslampe nach Anspruch 10 oder 11, **dadurch gekennzeichnet, dass** der Parameter auf der Grundlage eines von außen zugeführten Signals und/oder eines theoretischen Modells erzeugt ist.

13. Vorrichtung zum Steuern der Beleuchtungsstärke einer Gasentladungslampe nach Anspruch 12, **dadurch gekennzeichnet, dass** der Parameter die physikalische Wirkung der von der Gasentladungslampe emittierten Strahlung auf ein Objekt kennzeichnet.

14. Vorrichtung zum Steuern der Beleuchtungsstärke einer Gasentladungslampe nach einem der Ansprüche 1 bis 13, **dadurch gekennzeichnet, dass** der Resonanzkreis eine Spule und einen Koppelkondensator in Reihenschaltung aufweist, und ein Kondensator parallel geschaltet zur Gasentladungslampe vorgesehen ist und an der Gasentladungslampe befestigt ist.

15. Vorrichtung nach Anspruch 1, die eine Ansteuervorrichtung (100; 200) für mehrere Gasentladungslampen (106; 206) und/oder Metalldampflampen umfasst, mit:
einer Elektronikplatine, und
mehreren auf der Elektronikplatine installierten elektronischen Vorschaltgeräten (204), wobei jedes elektronische Vorschaltgerät eingangsseitig mit dem Mehrphasenvollweggleichrichter (101; 201) verbunden ist und ausgangsseitig mit jeweils einer der mehreren Gasentladungslampe (106; 206) und/oder Metalldampflampen verbindbar ist.

16. Vorrichtung nach Anspruch 15, **dadurch gekennzeichnet, dass** mindestens eines der mehreren elektronischen Vorschaltgeräte steuerbar ist, um die Beleuchtungsstärke der Gasentladungslampe oder Metalldampflampe, die mit dem mindestens einen steuerbaren elektronisches Vorschaltgerät verbindbar ist, zu steuern.

17. Vorrichtung nach Anspruch 2, wobei der Stützkondensator eine Nennkapazität im Bereich von 0,1 µF bis 1µF aufweist.

18. Vorrichtung nach Anspruch 2, wobei der Stützkondensator eine Nennkapazität im Bereich von 0,1µF bis 0,67µF aufweist.

19. Lichttechnische Anlage zur Bestrahlung eines Objekts mit:
einer Gasentladungslampe oder Metalldampflampe,
einer Ansteuerelektronik, dei eine Vorrichtung nach einem der Ansprüche 1 bis 17 aufweist, zur resonanten Ansteuerung der Gasentladungslampe oder Metalldampflampe, wobei die Ansteuerelektronik mittels gleichgerichteter Dreiphasenspannung versorgt wird, und
einem Resonanzkondensator, der parallel zur Gasentladungslampe oder Metalldampflampe angeschlossen ist, wobei der Resonanzkondensator an der Gasentladungslampe oder Metalldampflampe angebracht ist.

20. Lichttechnische Anlage nach Anspruch 19, **dadurch gekennzeichnet, dass** zwei oder mehr Gasentladungslampen oder Metalldampflampen vorgesehen sind, wobei jede der Gasentladungslampen oder Metalldampflampen jeweils einen daran angebrachten Resonanzkondensator aufweist.

21. Lichttechnische Anlage nach Anspruch 20, **dadurch gekennzeichnet, dass** die Ansteuerelektronik für jede der Gasentladungslampen oder Metalldampflampen einen separaten Resonanzkreis aufweist, wobei eine Spule in Reihe mit einem Koppelkondensator verbunden ist.

22. Verfahren zum Steuern einer lichttechnischen Anlage, wobei die lichttechnische Anlage umfasst:
einen Mehrphasenvollweggleichrichter (101), der eingangsseitig mit einer Mehrphasenspannungsquelle zu verbinden ist,
eine gesteuerte Schaltereinrichtung (104), die eingangseitig mit der Ausgangsseite des Mehrphasenvollweggleichrichters (101) verbunden ist,
eine Steuerschaltung (108) zur Ansteuerung der Schaltereinrichtung (104) entsprechend einem extern zugeführten und/oder intern erzeugten Steuersignal (109),
wobei der Mehrphasenvollweggleichrichter ein passiver Vollwegbrückengleichrichter ist und ohne Zwischenschaltung aktiver Komponenten mittels eines Stützkondensators mit der Schaltereinrichtung (104) verbunden ist, und die gesteuerte Schaltereinrichtung (104) ausgangsseitig mit einem Resonanzkreis (105, 107) zum Betrieb einer Gasentladungslampe (106) verbunden ist, wobei mittels des Steuersignals (109) die in die Gasentladungslampe (106) eingekoppelte Energie zum Steuern der Beleuchtungsstärke der Gasentladungslampe (106) steuerbar ist, wobei das Verfahren die Schritte umfasst:
Gleichrichten der Mehrphasenwechselspannung,
Zuführen der gleichgerichteten Mehrphasenwechselspannung zu dem elektronischen Vorschaltgerät ohne Zwischenschaltung aktiver Komponenten,
Erzeugen des Steuersignals, das zur Einstellung der Beleuchtungsstärke der Gasentladungslampe dient, und
Zuleiten des Steuersignals zu dem elektronisches Vorschaltgerät, um die Beleuchtungsstärke der Gasentladungslampe einzustellen.

23. Verfahren zum Steuern einer lichttechnischen Anlage nach Anspruch 22, **dadurch gekennzeichnet, dass** die Erzeugung des Steuersignals auf der Grundlage eines oder mehrerer der folgenden Parameter erfolgt: Zeitdauer der beabsichtigten Strahlungsemission der Gasentladungslampe, aktuelle Beleuchtungsstärke der Gasentladungslampe, über einen vordefinierten Zeitraum integrierte Beleuchtungsstärke, Betriebsalter der Gasentladungslampe, physikalische und/oder biologische Wirkung der emittierten Strahlung auf ein spezifiziertes Objekt, Betriebstemperatur der Gasentladungslampe und Betriebstemperatur eines bestimmten Bereichs des elektronisches Vorschaltgeräts.

24. Verfahren - zum Steuern einer lichttechnischen Anlage nach 23, **dadurch gekennzeichnet, dass** einer oder mehrere der Parameter durch Messung und/oder durch ein theoretisches Modell bestimmt werden.

25. Verfahren zum Steuern einer lichttechnischen Anlage nach Anspruch 23, **dadurch gekennzeichnet, dass** die Messung und/oder das theoretische Modell die Wirkung der emittierten und/oder der zu emittierenden Strahlung auf die Hautoberfläche einer Person spezifizieren.

26. Verfahren zum Steuern einer lichttechnischen Anlage nach einem der Ansprüche 22 bis 25, **dadurch gekennzeichnet, dass** eine Regelschleife vorgesehen wird, so dass das Steuersignal auf der Grundlage mindestens einer von dem aktuellen Betriebszustand der lichttechnischen Anlage abhängigen Regelgröße gebildet wird.

## Revendications

1. Dispositif (100) avec :
- un redresseur pleine-onde polyphasé (101) qui doit être relié, côté entrée, à une source de tension polyphasée,
- un dispositif à commutateur commandé (104 qui est relié, côté entrée, au côté sortie du redresseur pleine-onde polyphasé (101), et
- un circuit de commande (108) pour exciter le dispositif à commutateur (104) selon un signal de commande (109) amené de l'extérieur et/ou produit à l'intérieur,
**caractérisé en ce que** le redresseur pleine-onde polyphasé est un redresseur en pont pleine-onde passif et est relié au dispositif à commutateur (104) à l'aide d'un condensateur de soutien, sans l'insertion de composants actifs, et
le dispositif à commutateur commandé (104) est relié, côté sortie, à un circuit résonnant (105, 107) pour faire fonctionner une lampe à décharge (106), l'énergie introduite dans ladite lampe (106) pour commander son éclairement étant commandée à l'aide du signal de commande (109).

2. Dispositif pour commander l'éclairement d'une lampe à décharge selon la revendication 1, **caractérisé en ce qu'**un condensateur de soutien est prévu sur le côté sortie du redresseur pleine-onde polyphasé.

3. Dispositif pour commander l'éclairement d'une lampe à décharge selon la revendication 1 ou 2, **caractérisé en ce qu'**une fréquence pour l'excitation du demi-pont est située dans la plage de 20 kHz à 1 MHz.

4. Dispositif pour commander l'éclairement d'une lampe à décharge selon l'une des revendications 1 à 3, **caractérisé en ce qu'**il comporte également une commande pilote qui module le signal de commande extérieur en sens inverse par rapport à une ondulation résiduelle de la tension polyphasée redressée.

5. Dispositif pour commander l'éclairement d'une lampe à décharge selon l'une des revendications 1 à 4, **caractérisé en ce que** le dispositif est conçu pour fonctionner dans un réseau de courant alternatif triphasé.

6. Dispositif pour commander l'éclairement d'une lampe à décharge selon l'une des revendications 1 à 5, **caractérisé en ce qu'**il est prévu une ligne de rétroaction, de sorte que l'énergie amenée dans la lampe à décharge est réglable en ce qui concerne une grandeur réglée.

7. Dispositif pour commander l'éclairement d'une lampe à décharge selon la revendication 6, **caractérisé en ce que** la grandeur réglée du dispositif est amenée par une source extérieure.

8. Dispositif pour commander l'éclairement d'une lampe à décharge selon la revendication 6, **caractérisé en ce qu'**il est prévu un capteur, la grandeur réglée étant déterminée en réaction au signal émis par le capteur.

9. Dispositif pour commander l'éclairement d'une lampe à décharge selon la revendication 6, **caractérisé en ce que** la grandeur réglée tient compte du courant amené dans la lampe à décharge et/ou de l'intensité de rayonnement émise par la lampe à décharge et/ou de la répartition spectrale émise par la lampe à décharge et/ou de l'action du rayonnement émis par la lampe à décharge et/ou de la température de la lampe à décharge et/ou de la température du demi-pont.

10. Dispositif pour commander l'éclairement d'une lampe à décharge selon l'une des revendications 1 à 9, **caractérisé en ce qu'**il est prévu un dispositif de production de paramètre qui produit un paramètre utilisé pour la commande de l'éclairement.

11. Dispositif pour commander l'éclairement d'une lampe à décharge selon la revendication 10, **caractérisé en ce que** le paramètre décrit la durée de l'excitation de la lampe à décharge et/ou la courbe dans le temps de l'éclairement.

12. Dispositif pour commander l'éclairement d'une lampe à décharge selon la revendication 10 ou 11, **caractérisé en ce que** le paramètre est produit sur la base d'un signal amené de l'extérieur et/ou d'un modèle théorique.

13. Dispositif pour commander l'éclairement d'une lampe à décharge selon la revendication 12, **caractérisé en ce que** le paramètre caractérise l'action physique qu'a sur un objet le rayonnement émis par la lampe à décharge.

14. Dispositif pour commander l'éclairement d'une lampe à décharge selon l'une des revendications 1 à 13, **caractérisé en ce que** le circuit résonnant comporte une bobine et un condensateur de couplage montés en série, et un condensateur est monté en parallèle par rapport à la lampe à décharge et est fixé à celle-ci.

15. Dispositif selon la revendication 1, qui comprend un dispositif d'excitation (100 ; 200) pour plusieurs lampes à décharge (106 ; 206) et/ou lampes à vapeur métallique, avec :
- une carte électronique et
- plusieurs ballasts électroniques (204) installés sur la carte électronique, chaque ballast pouvant être relié côté entrée au redresseur pleine-onde polyphasé (101 ; 201) et côté sortie à l'une des lampes à décharge (106 ; 206) et/ou des lampes à vapeur métallique.

16. Dispositif selon la revendication 15, **caractérisé en ce que** l'un au moins des ballasts électroniques est apte à être commandé afin de commander l'éclairement de la lampe à décharge ou à vapeur métallique qui peut être reliée au(x) ballast(s) apte(s) à être commandé(s).

17. Dispositif selon la revendication 2, dans lequel le condensateur de soutien présente une capacité nominale située dans la plage de 0,1 *µ*F à 1 *µ*F.

18. Dispositif selon la revendication 2, dans lequel le condensateur de soutien présente une capacité nominale située dans la plage de 0,1 *µ*F à 0,67 *µ*F.

19. Installation d'éclairage pour éclairer un objet, avec :
- une lampe à décharge ou une lampe à vapeur métallique,
- un système électronique d'excitation qui comporte un dispositif selon l'une des revendications 1 à 17 pour l'excitation résonnante de la lampe à décharge ou à vapeur métallique, le système électronique d'excitation étant alimenté à l'aide d'une tension triphasée redressée, et
- un condensateur résonnant qui est raccordé en parallèle à la lampe à décharge ou à vapeur métallique, le condensateur résonnant étant monté sur la lampe à décharge ou à vapeur métallique.

20. Installation d'éclairage selon la revendication 19, **caractérisée en ce qu'**il est prévu deux lampes à décharge ou à vapeur métallique, ou plus, un condensateur résonnant étant monté sur chacune des lampes.

21. Installation d'éclairage selon la revendication 20, **caractérisée en ce que** le système électronique d'excitation comporte un circuit résonnant distinct pour chacune des lampes à décharge ou à vapeur métallique, une bobine étant reliée en série à un condensateur de couplage.

22. Procédé pour commander une installation d'éclairage, laquelle installation d'éclairage comprend :
- un redresseur pleine-onde polyphasé (101) qui doit être relié, côté entrée, à une source de tension polyphasée,
- un dispositif à commutateur commandé (104) qui doit être relié, côté entrée, au côté sortie du redresseur pleine-onde polyphasé (101),
- un circuit de commande (108) pour exciter le dispositif à commutateur (104) selon un signal de commande (109) amené de l'extérieur et/ou produit à l'intérieur,
étant précisé que le redresseur pleine-onde polyphasé est un redresseur en pont pleine-onde passif et est relié au dispositif à commutateur (104) à l'aide d'un condensateur de soutien, sans l'insertion de composants actifs, et que
le dispositif à commutateur commandé (104) est relié, côté sortie, à un circuit résonnant (105, 107) pour faire fonctionner une lampe à décharge (106), l'énergie introduite dans ladite lampe (106) pour commander son éclairement pouvant être commandée à l'aide du signal de commande (109),
le procédé comprenant les étapes suivantes :
- redressement de la tension alternative polyphasée,
- amenée de la tension alternative polyphasée redressée dans le ballast électronique, sans insertion de composants actifs,
- production du signal de commande qui sert à régler l'éclairement de la lampe à décharge, et
- transmission du signal de commande au ballast afin de régler l'éclairement de la lampe à décharge.

23. Procédé pour commander une installation d'éclairage selon la revendication 22, **caractérisé en ce que** la production du signal de commande se fait sur la base de l'un au moins des paramètres suivants : durée de l'émission de rayonnement voulue pour la lampe à décharge, éclairement actuel de la lampe, éclairage intégré sur une période prédéfinie, âge de la lampe, action physique et/ou biologique du rayonnement émis sur un objet spécifié, température de service de la lampe et température de service d'une zone définie du ballast électronique.

24. Procédé pour commander une installation d'éclairage selon la revendication 23, **caractérisé en ce que** l'un des paramètres ou plusieurs des paramètres sont définis grâce à une mesure et/ou grâce à un modèle théorique.

25. Procédé pour commander une installation d'éclairage selon la revendication 23, **caractérisé en ce que** la mesure et/ou le modèle théorique spécifient l'action du rayonnement émis et/ou à émettre sur la surface de la peau d'une personne.

26. Procédé pour commander une installation d'éclairage selon l'une des revendications 22 à 25, **caractérisé en ce qu'**il est prévu une boucle de régulation, de sorte que le signal de commande est formé sur la base d'au moins une grandeur réglée dépendante de l'état de fonctionnement actuel de l'installation d'éclairage.

## Claims

1. An apparatus (100) comprising:
a multiphase full-wave rectifier (101) connected with its input side to a multiphase voltage source;
a controlled switching device (104) connected with its input side to the output side of the multiphase full-wave rectifier (101); and
a control circuit (108) for controlling the switching device (104) according to an externally supplied and/or an internally generated control signal (109),
**characterized in that**
the multiphase full-wave rectifier is a passive full-wave bridge rectifier and is connected without interposition of active components by means of a buffer capacitor to the switching device (104), and
the controlled switching device (104) is connected with its output side to a resonant circuit (105, 107) for operating a gas arc lamp (106), wherein the energy coupled into the gas arc lamp (106) is controlled by means of the control signal (109) for controlling the illumination of the gas arc lamp (106).

2. The apparatus for controlling the illumination of a gas arc lamp, according to claim 1, **characterized in that** a buffer capacitor is provided at the output side of the multiphase full-wave rectifier.

3. The apparatus for controlling the illumination of a gas arc lamp, according to claim 1 or 2, **characterized in that** a frequency for controlling the half-bridge is in the range of 20 kHz to 1 MHz.

4. The apparatus for controlling the illumination of a gas arc lamp, according to one of claims 1 to 3, **characterized in that** the apparatus further comprises a pre-controller which modulates the external control signal inversely to a residual waviness of the rectified multiphase voltage.

5. The apparatus for controlling the illumination of a gas arc lamp, according to one of claims 1 to 4, **characterized in that** the apparatus is configured for operating on a three-phase AC network.

6. The apparatus for controlling the illumination of a gas arc lamp, according to one of claims 1 to 5, **characterized in that** a feedback loop is provided that is configured to control an energy supplied to the gas arc lamp with respect to a manipulated parameter.

7. The apparatus for controlling the illumination of a gas arc lamp, according to claim 6, **characterized in that** the manipulated parameter is supplied to the apparatus from an external source.

8. The apparatus for controlling the illumination of a gas arc lamp, according to claim 6, **characterized in that** a sensor is provided, the manipulated parameter being determined in response to the signal supplied from the sensor.

9. The apparatus for controlling the illumination of a gas arc lamp, according to claim 6, **characterized in that** the manipulated parameter represents at least one of a current supplied to the gas arc lamp, the radiation intensity emitted by the gas arc lamp, the spectral distribution emitted by the gas arc lamp, the effect of the radiation emitted by the gas arc lamp, the temperature of the gas arc lamp and the temperature of the half-bridge.

10. The apparatus for controlling the illumination of a gas arc lamp, according to one of claims 1 to 9, **characterized in that** a parameter-generating unit is provided for generating a parameter used for controlling the illumination.

11. The apparatus for controlling the illumination of a gas arc lamp, according to claim 10, **characterized in that** the parameter represents at least one of the duration of driving the gas arc lamp and the progression of the illumination with time.

12. The apparatus for controlling the illumination of a gas arc lamp, according to claim 10 or 11, **characterized in that** the parameter is generated on the basis of at least one of an externally supplied signal and a theoretical model.

13. The apparatus for controlling the illumination of a gas arc lamp, according to claim 12, **characterized in that** the parameter represents the physical effect of the radiation emitted by the gas arc lamp on an object.

14. The apparatus for controlling the illumination of a gas arc lamp, according to one of claims 1 to 13, **characterized in that** the resonant circuit comprises an inductor and a coupling capacitor connected in series, and a capacitor is provided in parallel. to the gas arc lamp and is attached to the gas arc lamp.

15. The apparatus according to claim 1, which comprises a controlling device (100; 200) for a plurality of gas arc lamps (106; 206) and/or metal vapor lamps, the device comprising:
an electronic wiring board, and
a plurality of electronic ballast devices (204) mounted on the electronic wiring board, wherein each of the electronic ballast devices is connected with its input side to the multiphase full-wave rectifier (101; 201), and is connected with its output side to a respective one of the plurality of gas arc lamps (106; 206) and/or metal vapor lamps.

16. The apparatus according to claim 15, **characterized in that** at least one of the plurality of electronic ballast devices is controllable so as to control the illumination of that gas arc lamp or metal vapor lamp that is connectable to the at least one controllable electronic ballast device.

17. The apparatus according to claim 2, wherein the buffer capacitor has a rated capacity in the range of 0.1 µF to 1 µF.

18. The apparatus according to claim 2, wherein the buffer capacitor has a rated capacity of 0.1 µF to 0.67µF.

19. A lighting equipment for irradiating an object, comprising:
a gas arc lamp or a metal vapor lamp;
a drive electronics comprising an apparatus according to one of claims 1 to 17, for resonantly driving the gas arc lamp or the metal vapor lamp, wherein the drive electronics is fed by a rectified three-phase voltage; and
a resonance capacitor connected in parallel to the gas arc lamp or metal vapor lamp, wherein the resonant capacitor is attached to the gas arc lamp or metal vapor lamp.

20. The lighting equipment, according to claim 19, **characterized in that** two or more of one of a gas arc lamp and metal vapor lamp are provided, wherein each of the lamps comprises a resonance capacitor attached thereto.

21. The lighting equipment, according to claim 20, **characterized in that** the drive electronics for each of the gas arc lamps or metal vapor lamps includes a separate resonant circuit, wherein an inductor is connected in series to a coupling capacitor.

22. A method of controlling a lighting equipment, wherein the lighting equipment comprises:
a multiphase full-wave rectifier (101) connected with its input side to a multiphase voltage source;
a controlled switching device (104) connected with its input side to the output side of the multiphase full-wave rectifier (101);
a control circuit (108) for controlling the switching device (104) based on an externally supplied and/or internally produced control signal (109),
wherein the multiphase full-wave rectifier is a passive full-wave bridge rectifier and is connected without interposition of active components by means of a buffer capacitor to the switching device (104); and
the controlled switching device (104) is connected with its output side to a resonant circuit (105, 107) for operating a gas arc lamp (106), wherein the energy coupled into the gas arc lamp (106) is controllable by means of the control signal (109) for controlling the illumination of the gas arc lamp (106), wherein the method comprises the steps of:
rectifying the multiphase AC voltage;
supplying the rectified multiphase AC voltage to the electronic ballast device;
generating the control signal serving to adjust the illumination of the gas arc lamp; and
supplying the control signal to the electronic ballast device to adjust the illumination of the gas arc lamp.

23. The method for controlling a lighting equipment according to claim 22, **characterized in that** the generation of the control signal is performed on the basis of at least one of the following parameters: a duration of the intended emission of radiation of the gas arc lamp, a current illumination of the gas arc lamp, an illumination integrated over a predefined time interval, an operational lifetime of the gas arc lamp, a physical and/or biological effect of the emitted radiation on a specified object, an operating temperature of the gas arc lamp and an operating temperature of a specified portion of the electronic ballast device.

24. The method for controlling a lighting equipment according to claim 23, **characterized in that** one of the parameters or a plurality of the parameters is determined by at least one of measurement and a theoretical model.

25. The method for controlling a lighting equipment according to claim 23, **characterized in that** at least one of a measurement and a theoretical model specifies the effect of the radiation emitted and/or to be emitted on the skin of a person.

26. The method for controlling a lighting equipment according to one of claims 22 to 25, **characterized in that** a control loop is provided so that the control signal is generated on the basis of at least one manipulated parameter that depends on the currently prevailing operational status of the lighting equipment.
